# EUROPÄISCHE PATENTSCHRIFT

(11) **EP 1 223 278 B1**
(45) Veröffentlichungstag und Bekanntmachung des Hinweises auf die Patenterteilung: **17.03.2004**
(21) Anmeldenummer: 02000392.7
(22) Anmeldetag: 07.01.2002
(51) Int. Cl.: E05D 7/12

(54) **Bandanordnung für Türen, Fenster und dergleichen**
Hinge assembly for doors, windows and the like
Ensemble de charnière pour portes, fenêtres et similaires

(30) Priorität: 12.01.2001 DE 20100620 U
(43) Veröffentlichungstag der Anmeldung: 17.07.2002
(73) Patentinhaber: Dr. Hahn GmbH & Co. KG, D-41189 Mönchengladbach (DE)
(72) Erfinder: Palmowsky, Hans-Jürgen, 41836 Hückelhoven (DE)
(74) Vertreter: Kluin, Jörg-Eden, Dr. Dipl.-Phys.

(56) Entgegenhaltungen:
- DE-A- 19 944 549
- DE-U- 29 904 129
- US-A- 5 930 866

## Beschreibung

Die Erfindung bezieht sich auf eine Bandanordnung der dem Oberbegriff des Anspruchs 1 entsprechenden Art.

Eine derartige Bandanordnung ist in dem DE-GM 296 02 084 beschrieben. Das Band einer derartigen Bandanordnung wird auch als "verdeckt liegendes Band" bezeichnet, weil es bei geschlossenem Flügel von außen nicht erkennbar, sondern ganz im Innern der Rahmenprofile untergebracht ist. Das bekannte Band ist horizontal verstellbar, um eine Justierung des Flügels innerhalb der Rahmenöffnung bewerkstelligen zu können. Die Verstellung erfolgt bei der bekannten Ausführungsform an zwei sich parallel zur Rahmenebene erstreckenden, mit ineinandergreifenden Verzahnungen versehenen, im Ganzen ebenen Flächen, die durch senkrecht zur Rahmenfläche sich erstreckende Schrauben miteinander verbunden werden können. Zum Verstellen werden diese Schrauben gelöst, damit die Verzahnungen tragenden Flächen gegeneinander verschoben werden können.

Eine ähnliche Bandanordnung geht aus dem DE-U-299 04 129 hervor.

Die Montage derartiger Bänder ist insbesondere bei schweren Flügeln nicht einfach, weil die Flügel während der Befestigung der Bandteile, d.h. während des Anziehens der Befestigungsschrauben, von Hand in Position gehalten werden müssen. Das Gewicht des Flügels macht hierbei die Einhaltung der genauen Überdeckung der Befestigungslöcher zu einer mühsamen Tätigkeit.

Der Erfindung liegt somit die Aufgabe zugrunde, eine gattungsgemäße Bandanordnung so zu gestalten, daß die Montage des Flügels im feststehenden Rahmen erleichtert wird.

Diese Aufgabe wird durch die in Anspruch 1 wiedergegebene Erfindung gelöst.

Dadurch, daß das eine Bandteil und die zugehörige Befestigungsplatte Mittel umfassen, die die zugehörige Befestigungsplatte an dem jeweiligen Bandteil nach Zusammenfügen des Bandteils und der Befestigungsplatte zwecks Montage des Flügels in einer Position fixieren, die die Anbringung von Befestigungsmitteln zur Befestigung der Befestigungsplatte an dem Flügel erlauben, ist es möglich, das Gewicht des Flügels, welches insbesondere bei Türflügeln 100 kg und mehr betragen kann, sogleich zu Beginn der Montage im Wege eines "Einhängens" auf den feststehenden Rahmen zu übertragen, ohne daß es eines längeren Hochhaltens des Flügels bedarf. Die Montage kann anschließend bei bereits in dem Rahmen hängenden Flügel durch Anziehen der Befestigungsschrauben, die die Befestigungsplatte mit dem Flügelbandteil verbinden, vollendet werden. Somit wird eine schnelle und sichere Montage möglich.

Weil das eine Bandteil mindestens eine Ausnehmung oder einen Vorsprung umfaßt und die Befestigungsplatte mindestens einen zum Eingreifen in die Ausnehmung ausgebildeten Vorsprung oder eine Ausnehmung zum Eingreifen des Vorsprungs aufweist, muß der Flügel nur so lange gehalten werden, bis der Vorsprung in die Ausnehmung eingreift. Dann kann der Flügel losgelassen werden. Er hängt nun unter seinem Gewicht mit dem Vorsprung in der Ausnehmung, und es bedarf zur Vervollständigung der Montage nur des Einsetzens und Anziehens der Schrauben zur Befestigung der Befestigungsplatte. Der Vorsprung verhindert also ein Herabrutschen der Befestigungsplatte von dem Flügelbandteil. Dies ist ein wichtiger Sicherheitsfaktor bei der Montage von schweren Flügeln.

Gemäß Anspruch 2 kann das andere Bandteil eine Aussparung aufweisen, die im wesentlichen der Gestalt der Befestigungsplatte entspricht und in horizontaler Richtung eine Höhe aufweist, die der Höhe der Befestigungsplatte zusammen mit dem Vorsprung entspricht, so daß die Befestigungsplatte in die Aussparung einführbar und dann der andere Bandteil unter Eingriff des Vorsprungs in die Ausnehmung auf der Oberseite der Befestigungsplatte absetzbar ist.

Um die erfindungsgemäße Bandanordnung universeller, d.h. sowohl für nach links und nach rechts öffnende Flügel einsetzen zu können, kann gemäß Anspruch 3 vorgesehen sein, daß sowohl an der Oberseite als auch an der Unterseite eine Ausnehmung bzw. ein Vorsprung vorhanden sind. Somit kann durch einfaches Umdrehen der Bauteile die Bandanordnung sowohl für nach links oder nach rechts öffnende Flügel eingesetzt werden.

Bei einer in Betracht kommenden Ausführungsform nach Anspruch 4 sind der Vorsprung auf der Oberseite der Befestigungsplatte und die Aussparung an einer unteren Seite des anderen Bandteils vorgesehen.

Vorzugsweise ist der Vorsprung als Bolzen ausgebildet (Anspruch 5), der mit einem Gewinde versehen sein kann, so daß er in eine geeignete Gewindebohrung in der Befestigungsplatte eingeschraubt werden kann (Anspruch 6).

Diese Ausgestaltung ermöglicht eine besonders einfache Herstellung und Anpassung an die in verschiedene Richtungen öffnenden Flügel.

Günstig ist es, wenn die Befestigungsplatte gemäß Anspruch 7 mittels Schrauben an dem anderen Bandteil befestigbar ist und diese Schrauben parallel zum Bandbolzen verlaufen und von einander gegenüberliegenden Seiten in angepaßte Bohrungen in der Befestigungsplatte hineinragen.

Nach einem ersten Einhängen des Flügels kann die Befestigungsplatte durch Einsetzen der Schrauben endgültig mit dem anderen Bandteil verbunden werden.

Die Bohrungen, in die die Schrauben eingreifen, können gemäß Anspruch 8 Gewindebohrungen sein.

Vorzugsweise ist die Befestigungsplatte gegenüber dem frein Ende des Schwenkhebels vertikal verstellbar (Anspruch 9).

Weitere Einzelheiten, Merkmale und Vorteile der vorliegenden Erfindung ergeben sich aus der Beschreibung der Zeichnungen. Es zeigen:
- Fig. 1: eine perspektivische Ansicht einer erfindungsgemäßen Bandanordnung an Abschnitten der Rahmenprofile des feststehenden Rahmens und des Flügels vor dem Einhängen;
- Fig. 2: eine Fig. 1 entsprechende Ansicht nach dem Einhängen des Flügels; und
- Fig. 3: eine Fig. 2 entsprechende Ansicht nach einer vertikalen Verstellung der Befestigungsplatte gegenüber dem Flügel.

In Fig. 1 ist die erfindungsgemäße Bandanordnung mit 100 bezeichnet. Sie dient zur schwenkbaren Lagerung eines Flügels F, von welchem nur ein vertikaler Abschnitt eines Flügeirahmenprofils 20 erkennbar ist, an einem entsprechend dargestellten Rahmenprofil 10 eines feststehenden Rahmens R. Die Rahmenprofile 20, 10 des Flügels F bzw. des feststehenden Rahmens R sind als Hohlprofile ausgebildet. Im Innern des Rahmenprofils 10 ist ein Bandbolzen 30 feststehend angebracht, der eine Scharnierachse S bestimmt, um die der Flügel F im Sinne des Pfeiles 5 aufgeschwenkt werden kann.

Das Rahmenprofil des feststehenden Rahmens R hat einen im Ganzen etwa rechteckigen Querschnitt und besteht aus einem ersten Hohlprofil 1 von rechteckigem Querschnitt, welches durch wärmeisolierende, in Längsrichtung verlaufende in der Nähe der seitlichen Begrenzung angebrachte Stege 2 mit einem weiteren auf der Außenseite davor liegenden Hohlprofil 3 verbunden ist. Die Teile 1, 2, 3 bilden als Baueinheit das Rahmenprofil 10. In entsprechender Weise ist das im Querschnitt ebenfalls im wesentlichen rechteckige Flügelrahmenprofil 20 durch ein Rechteckhohlprofil 11 gebildet, welches durch wärmeisolierende Stege 12 mit einem Rechteckhohlprofil 13 verbunden ist. Die Rahmenprofile 10, 20 liegen bei geschlossenem Flügel F in dem Ausführungsbeispiel im wesentlichen in einer Ebene, wobei die vorderen und hinteren Begrenzungsflächen jeweils in den gleichen Ebenen gelegen sind.

Zwischen den Rahmenprofilen 10, 20 verbleibt ein Falzbereich 40, der von mit Dichtungen 6 versehenen Falzteilen 14 des Rechteckprofils 3 bzw. 24 des Rechteckprofils 11 überdeckt ist, so daß der Falzbereich 40 bei geschlossenem Flügel F seinerseits geschlossen ist. Ein Durchgang durch den Falzbereich 40 von Zugluft und Schall von außen nach innen und umgekehrt ist nicht möglich. Das eigentliche Band ist ganz im Innern der Rahmenprofile 10, 20 untergebracht, so daß es von außen bei geschlossenem Flügel F nicht erkennbar ist.

Der Bandbolzen 30 ist in der Nähe der inneren Wandung des Rahmenprofils 10 angeordnet. Seine in der Zeichnung erkennbare Abstützung stellt das Rahmenbandteil 60 dar. Das Rahmenbandteil 60 umfaßt mittels Schrauben 62 und Distanzbüchsen 63 an der Wandung 4, welche dem Falzbereich 40 zugewandt ist, befestigte Trägerplatten 61, welche in eine entsprechende Ausnehmung 64 des Rahmenprofils abknickend eingreift. Beim Verschließen des Flügels F stellt die Ausnehmung 64 genügend Raum bereit, damit der Flügel F um den Bandbolzen 30 in die Ebene des Rahmenprofils 10 verschwenkt werden kann.

Das Flügelbandteil 50 umfaßt einen um den Bandbolzen 30 schwenkbaren Schwenkhebel 51, welcher an einer Befestigungsplatte 53 mittels einer Andruckplatte 54 und zwei Schrauben 57 befestigt ist. Die Befestigungsplatte 53 kann gegenüber dem Schwenkhebel 51 mittels einer Exzenterschraube 58 vertikal verstellt werden.

Die Befestigungsplatte 53 besitzt auf ihrer Oberseite einen Vorsprung in Gestatt eines Bolzens 59, der mit einem nicht dargestellten Gewinde in eine in der Zeichnung nicht erkennbare Gewindebohrung eingedreht ist. In einer an dem Flügel F mittels Schrauben 56 befestigten Befestigungsschiene 52 ist eine Aussparung 73 vorhanden, die in etwa der Gestalt der Befestigungsplatte 53 entspricht und zu deren Aufnahme vorhanden ist, jedoch in horizontaler Richtung eine Höhe aufweist, die der Höhe der Befestigungsplatte 53 zusammen mit dem davon abstehenden Bolzen 59 zumindest entspricht. Ferner ist in der oberen Wandung der Aussparung 73 eine Ausnehmung 70 vorhanden, die zum Einhaken des Bolzens 59 dient. Eine entsprechende Ausnehmung 70 befindet sich in der unteren Wandung der Aussparung 73, um die erfindungsgemäße Bandanordnung auch für nach links öffnende Türen einsetzen zu können. In solch einem Fall befindet sich der Bolzen 59 entsprechend auf der Unterseite der Befestigungsplatte 53.

In Fig. 1 ist der Zustand vor dem Einhängen des Flügels F an dem Rahmen R dargestellt. Dagegen ist in Fig. 2 der Flügel F bereits an dem Rahmen R eingehängt und befestigt. Zum Einhängen wird der Flügel F mit der Befestigungsschiene 52 bzw. deren Aussparung 73 und deren Ausnehmung 70 auf der Befestigungsplatte 53, wobei der Bolzen 59 in die Ausnehmung 70 eingreift, eingehängt. Damit der Schwenkhebel 51 während dieses Vorgangs nicht in die Ausnehmung 64 in das Rahmenprofil 10 hineinschwenkt und somit ein Einhängen des Flügels F schwierig wird, ist der Schwenkhebel 51 mittels einer geeigneten Vorrichtung wie zum Beispiel einer Feder, die den Schwenkhebel 51 in die geöffnete Richtung drängt, beaufschlagt. Nach dem Einhängen des Flügels F liegt dieser bereits mit seinem gesamten Gewicht auf der Befestigungsplatte 53 auf und kann durch den eine Hinterschneidung ausbildenden Bolzen 59, welcher in der Ausnehmung 70 gehalten ist, nicht von der Befestigungsplatte 53 herunter rutschen. Somit ist eine schnelle und sichere Montage gewährleistet, ohne daß der Flügel F mit seinem hohen Gewicht lange gehalten werden müßte.

Zur Befestigung der Befestigungsplatte 53 an der Befestigungsschiene 52 des Flügelbandteils 50 weist die Befestigungsplatte 53 jeweils an ihrer Unter- und Oberseite eine Gewindebohrung 72 auf, in die entsprechende Schrauben 71 eingreifen können. Die Schrauben 71 werden durch entsprechende Bohrungen 74 in der Befestigungsschiene 52 hindurch gesteckt und mittels ihres Gewindes in der Befestigungsplatte 53 verschraubt. Andererseits ist es auch umgekehrt möglich, daß es sich bei den Bohrungen 74 um Gewindebohrungen handelt und die Bohrungen 72 in der Befestigungsplatte 53 einfache, gewindelose Bohrungen sind.

Wie in Fig. 3 dargestellt ist, kann die Befestigungsplatte und somit der Flügel F gegenüber dem Rahmen R horizontal verstellt werden. Dazu wird im vorliegenden Beispiel, in dem die Befestigungsschrauben 71 in den Gewindebohrungen 72 der Befestigungsplatte 53 verschraubt sind und es sich bei den Bohrungen 74 um einfache Bohrungen handelt, zunächst die obere Befestigungsschraube 71 gelöst. Anschließend wird die untere Befestigungsschraube 71 solange angezogen, bis der Flügel F die benötigte Höhenverstellung erfahren hat. Anschließend wird die obere Befestigungsschraube 71 angezogen und der Flügel somit endgültig festgelegt.

In dem möglichen Fall, daß die Bohrungen 74 als Gewindebohrungen ausgeführt sind und die Gewindebohrungen 72 in der Befestigungsplatte 53 nur einfache Sacklochbohrungen sind, kann die Verstellung umgekehrt durchgeführt werden. Dann wird zunächst die untere Befestigungsschraube 71 locker geschraubt und die obere Schraube verstellt, wodurch der Flügel F nach oben gedrückt wird. Anschließend wäre dann die untere Schraube 71 wieder festzuziehen.

### BEZUGSZEICHENLISTE

- 1: Hohlprofil
- 2: Stege
- 3: Hohlprofil
- 4: Wandung
- 5: Pfeil / Schwenkrichtung
- 6: Dichtung
- 10: Rahmenprofil
- 11: Hohlprofil
- 12: Stege
- 13: Hohlprofil
- 14,24: Falzteil
- 20: Flügelprofil
- 30: Bandbolzen
- 40: Falzbereich
- 50: Flügelbandteil
- 51: Schwenkhebel
- 52: Befestigungsschiene
- 53: Befestigungsplatte
- 54: Andruckplatte
- 56: Schrauben
- 57: Schrauben
- 58: Exzenterschraube
- 59: Bolzen
- 60: Rahmenbandteil
- 61: Trägerplatte
- 62: Schrauben
- 63: Distanzbüchse
- 64: Ausnehmung
- 70: Ausnehmung
- 71: Schrauben
- 72: Gewindebohrung
- 73: Aussparung
- 74: Bohrung

- 100: Bandanordnung
- F: Flügel

- R: Rahmen
- S: Scharnierachse

## Patentansprüche

1. Bandanordnung für Türen, Fenster und dergleichen
mit einem an dem feststehenden Rahmen (R) der Tür, des Fensters oder dergleichen zu befestigenden Rahmenbandteil (60),
mit einem an dem Flügel (F) der Tür, des Fensters oder dergleichen zu befestigenden Flügelbandteil (50),
mit einem vertikalen, die Schamierteile der Bandteile (60, 50) durchgreifenden Bandbolzen (30) zur scharnierartigen verschwenkbaren Verbindung der Bandteile (50,60),
wobei eines (60) der Bandteile einen um den Bandbolzen (30) schwenkbaren Schwenkhebel (51) und an dessen freiem Ende eine Befestigungsplatte (53) zum Verbinden des Schwenkhebels (51) mit dem anderen Bandteil (50) umfaßt,
**dadurch gekennzeichnet,**
**daß** das andere Bandteil (50) an einer unteren Seite und die Befestigungsplatte (53) an ihrer Oberseite mindestens eine Ausnehmung (70) bzw. einen Vorsprung (59) umfassen, der zum Eingreifen in die Ausnehmung (70) ausgebildet ist, so daß der Flügel bei der Montage auf der Befestigungsplatte (53) einhängbar und dort in einer Position fixierbar ist, die die Anbringung von Befestigungsmitteln zur Befestigung der Befestigungsplatte (53) an dem Bandteil (50) erlaubt.

2. Bandanordnung nach Anspruch 1, **dadurch gekennzeichnet, daß** das andere Bandteil (50) eine Aussparung (73) aufweist, die im wesentlichen der Gestalt der Befestigungsplatte (53) entspricht und in horizontaler Richtung eine Höhe aufweist, die der Höhe der Befestigungsplatte (53) zusammen mit dem Vorsprung (59) entspricht.

3. Bandanordnung nach Anspruch 2, **dadurch gekennzeichnet, daß** sowohl an der Oberseite als auch an der Unterseite der Befestigungsplatte (53) Vorsprünge (59) als auch an den entsprechenden Seiten des anderen Bandteils (50) Ausnehmungen (70) vorgesehen sind.

4. Bandanordnung nach Anspruch 1 oder 2, **dadurch gekennzeichnet, daß** ein Vorsprung (59) auf der Oberseite der Befestigungsplatte (53) und eine Ausnehmung (70) an einer unteren Seite des anderen Bandteiles (50) vorgesehen sind.

5. Bandanordnung nach einem der Ansprüche 1 bis 4, **dadurch gekennzeichnet, daß** der Vorsprung als Bolzen (59) ausgebildet ist.

6. Bandanordnung nach Anspruch 5, **dadurch gekennzeichnet, daß** der Bolzen (59) Stift mit einem Gewinde und die Befestigungsplatte (53) mit einer entsprechenden Gewindebohrung versehen sind.

7. Bandanordnung nach einem der vorhergehenden Ansprüche, **dadurch gekennzeichnet, daß** die Befestigungsplatte (53) mittels Schrauben (71) an dem anderen Bandteil (50) befestigbar ist, die etwa parallel zum Bandbolzen (30) verlaufen, und von einander gegenüberliegenden Seiten in angepaßte Bohrungen (72) in der Befestigungsplatte (53) hineinragen.

8. Bandanordnung nach Anspruch 7, **dadurch gekennzeichnet, daß** die Bohrungen (72) Gewindebohrungen sind, in die die Schrauben (71) eingreifen.

9. Bandanordnung nach einem der vorhergehenden Ansprüche, **dadurch gekennzeichnet, daß** die Befestigungsplatte (53) gegenüber dem freien Ende des Schwenkhebels (51) vertikal verstellbar ist.

## Claims

1. Hinge arrangement for doors, windows and the like,
having a frame-hinge part (60) which is to be fastened on the fixed frame (R) of the door, of the window or the like,
having a leaf-hinge/casement-hinge part (50) which is to be fastened on the door leaf/window casement (F) or the like,
having a vertical hinge pin (30) which passes through the articulation parts of the hinge parts (60, 50) and is intended for pivotably connecting the hinge parts (50, 60) in the manner of an articulation,
it being the case that one (60) of the hinge parts comprises a pivot lever (51), which can be pivoted about the hinge pin (30), and, at its free end, a fastening plate (53) for connecting the pivoting lever (51) to the other hinge part (50),
**characterized**
**in that** the other hinge part (50), on a bottom side, comprises a recess (70) and the fastening plate (53), on its top side, comprises a protrusion (59), which is designed for engaging in the recess (70), with the result that the leaf/casement, upon installation, can be fitted on the fastening plate (53) and can be fixed there in a position which allows fastening means to be fitted for the purpose of fastening the fastening plate (53) on the hinge part (50).

2. Hinge arrangement according to Claim 1, **characterized in that** the other hinge part (50) has a cutout (73) which corresponds essentially to the configuration of the fastening plate (53) and, in the horizontal direction, has a height which corresponds to the height of the fastening plate (53) together with the protrusion (59).

3. Hinge arrangement according to Claim 2, **characterized in that** protrusions (59) are provided both on the top side and on the underside of the fastening plate (53) and recesses (70) are provided on the corresponding sides of the other hinge part (50).

4. Hinge arrangement according to Claim 1 or 2, **characterized in that** a protrusion (59) is provided on the top side of the fastening plate (53) and a recess (70) is provided on a bottom side of the other hinge part (50).

5. Hinge arrangement according to one of Claims 1 to 4, **characterized in that** the protrusion is designed as a pin (59).

6. Hinge arrangement according to Claim 5, **characterized in that** the pin (59) is provided with a thread and the fastening plate (53) is provided with a corresponding threaded bore.

7. Hinge arrangement according to one of the preceding claims, **characterized in that** the fastening plate (53) can be fastened on the other hinge part (50) by means of screws (71) which run approximately parallel to the hinge pin (30) and, from mutually opposite sides, project into matching bores (72) in the fastening plate (53).

8. Hinge arrangement according to Claim 7, **characterized in that** the bores (72) are threaded bores in which the screws (71) engage.

9. Hinge arrangement according to one of the preceding claims, **characterized in that** the fastening plate (53) can be adjusted vertically in relation to the free end of the pivot lever (51).

## Revendications

1. Ensemble de charnière à bande pour portes, fenêtres et similaires
avec une partie de bande de cadre (60) devant être fixée sur le cadre fixe (R) de la porte, de la fenêtre ou similaire,
avec une partie de bande de battant (50) devant être fixée sur le battant (F) de la porte, de la fenêtre ou similaire,
avec un boulon de bande vertical (30) traversant les parties de charnière des parties de bande (60, 50) en vue de connecter de manière pivotante à la façon d'une charnière les parties de bande (50, 60),
l'une (60) des parties de bande comprenant un levier pivotant (51) pouvant pivoter autour du boulon de bande (30) et au niveau de son extrémité libre, une plaque de fixation (53) pour connecter le levier pivotant (51) à l'autre partie de bande (50),
**caractérisé en ce que**
l'autre partie de bande (50), sur un côté inférieur, et la plaque de fixation (53) sur son côté supérieur, comprennent au moins un logement (70), respectivement une saillie (59), qui est réalisée pour s'engager dans le logement (70), de sorte que le battant puisse être accroché sur la plaque de fixation (53) lors du montage et puisse y être fixé dans une position qui permet le montage de moyens de fixation pour la fixation de la plaque de fixation (53) sur la partie de bande (50).

2. Ensemble de charnière à bande selon la revendication 1, **caractérisé en ce que** l'autre partie de bande (50) présente un évidement (73) qui correspond essentiellement à la forme de la plaque de fixation (53) et qui présente, dans la direction horizontale, une hauteur qui correspond à la hauteur de la plaque de fixation (53) conjointement avec la saillie (59).

3. Ensemble de charnière à bande selon la revendication 2, **caractérisé en ce que** l'on prévoit à la fois sur le côté supérieur et sur le côté inférieur de la plaque de fixation (53) des saillies (59) ainsi que des logements (70) sur les côtés correspondants de l'autre partie de bande (50).

4. Ensemble de charnière à bande selon la revendication 1 ou 2, **caractérisé en ce que** l'on prévoit une saillie (59) sur le côté supérieur de la plaque de fixation (53) et un logement (70) sur un côté inférieur de l'autre partie de bande (50).

5. Ensemble de charnière à bande selon l'une quelconque des revendications 1 à 4, **caractérisé en ce que** la saillie est réalisée en tant que boulon (59).

6. Ensemble de charnière à bande selon la revendication 5, **caractérisé en ce que** la tige du boulon (59) est pourvue d'un filetage et la plaque de fixation (53) est pourvue d'un alésage fileté correspondant.

7. Ensemble de charnière à bande selon l'une quelconque des revendications précédentes, **caractérisé en ce que** la plaque de fixation (53) peut être fixée au moyen de vis (71) sur l'autre partie de bande (50), lesquelles s'étendent approximativement parallèlement au boulon de bande (30) et pénètrent depuis des côtés opposés dans des alésages adaptés (72) dans la plaque de fixation (53).

8. Ensemble de charnière à bande selon la revendication 7, **caractérisé en ce que** les alésages (72) sont des alésages filetés dans lesquels s'engagent les vis (71).

9. Ensemble de charnière à bande selon l'une quelconque des revendications précédentes, **caractérisé en ce que** la plaque de fixation (53) est réglable verticalement par rapport à l'extrémité libre du levier pivotant (51).
